# EUROPÄISCHE PATENTSCHRIFT

(11) **EP 1 085 153 B1**
(45) Veröffentlichungstag und Bekanntmachung des Hinweises auf die Patenterteilung: **25.05.2005**
(21) Anmeldenummer: 00120361.1
(22) Anmeldetag: 16.09.2000
(51) Int. Cl.: E05D 15/06, E05D 15/58, E05B 53/00, E05C 9/00

(54) **Verriegelbares Dreh- und/oder Schiebeflügelsystem**
Lockable swinging and/or sliding wing system
Système verrouillable à vantaux pivotants et/ou coulissants

(30) Priorität: 20.09.1999 DE 19945035; 20.01.2000 DE 10002074
(43) Veröffentlichungstag der Anmeldung: 21.03.2001
(73) Patentinhaber: SOLARLUX ALUMINIUM SYSTEME GMBH, 49143 Bissendorf (DE)
(72) Erfinder: Nussbaum, Björn, Dipl.-Ing., 49086 Osnabrück (DE)
(74) Vertreter: Busse & Busse Patentanwälte

(56) Entgegenhaltungen:
- FR-A- 908 445
- FR-A- 1 100 752
- GB-A- 2 272 246
- US-A- 3 589 759
- US-A- 3 910 611
- US-A- 4 461 160
- US-A- 5 486 026

## Beschreibung

Die Erfindung betrifft ein verriegelbares Drehflügelsystem und/oder Schiebeflügelsystem nach dem Oberbegriff des Anspruchs 1. Derartige Systeme, insbesondere Schiebedrehflügelsysteme, wie beispielsweise Systeme zur Balkonverglasung, Raumteilung, Beschattung etc. benötigen eine Verriegelung, die das System gegen ein unbeabsichtigtes Öffnen oder Verschwenken eines Flügels sichert, indem sie den Flügel mit dem Systemrahmen verriegelt.

Bei in der Praxis eingesetzten Systemen greifen dazu zwei sich gegenüberliegend angeordnete Riegel, die bei z.B. um eine senkrechte Drehachse verschwenkbaren Drehflügeln an der oberen und unteren Kante seitlich auf den Drehflügel aufgesetzt sind, in den Riegeln zugeordnete auf den Systemrahmen aufgesetzte Ösen, Spangen oder entsprechend eine Öffnung für den Riegel aufweisende Beschläge ein. An jedem Riegel befindet sich ein Betätigungsgriff. Zum Öffnen des Flügelsystems müssen beide Griffe gleichzeitig betätigt und der Flügel dabei in eine Verschwenkbewegung oder Schiebebewegung versetzt werden. Dies erfordert beide Hände der das System betätigenden Person, und es wird oftmals als Mangel empfunden, daß eigentlich eine Dritte Hand zur Einleitung der Schwenkbewegung oder der Schiebebewegung des Flügels nötig wäre. Außerdem sind große Flügel von kleineren Personen nur sehr unbequem zu bedienen, da die Spannweite der Arme teilweise kaum genügt, um gleichzeitig an beide Griffe der Riegel heranreichen zu können.

In der US-PS 4,461,160 ist ein Schiebetor mit seitlicher Verrieglung offenbart, bei dem die Riegel durch ein Seil miteinander verbunden sind. Das Seil erstreckt sich durch das Innere des hohlen Torflügels und kann zum Entriegeln über einen mit einem Haken versehenen Griff nach außen gezogen werden. Nach dem Entriegeln erfolgt das Öffnen des Schiebetores durch eine Verschiebung der Torfläche senkrecht zu der Öffnungsbewegung des Griffelements.

Die FR-PS 908.445 zeigt eine Fensterverriegelung, bei der zwei sich gegenüberliegende Riegel durch ein Seil miteinander verbunden sind. Das Seil wird am Fensterrahmen unter einem Abdeckprofil geführt. Weiterhin ist mit dem Fensterrahmen etwa mittig ein Griffelement verbunden, über das an dem Seil zur Entrieglung des Fensters gezogen werden kann. Zur Betätigung ist das Griffelement mit einer Feder ausgestattet und stützt sich gegen den Rahmen des Fensterflügels ab.

Die US-PS 3,910,611, die alle Merkmale des Oberbegriffs des Anspruchs 1 offenbart, zeigt eine Verriegelung einer Kfz-Tür bei der drei jeweils um 90 Grad zueinander versetzte Riegel über Bowdenzüge betätigbar sind. Die Bowdenzüge laufen in einem Griffbereich zusammen und können gleichzeitig durch Betätigung eines Griffs, der auf der anderen Seite der Kfz-Tür angeordnet ist, teilweise über Umlenkungen, betätigt werden.

Die drei vorgenannten Systeme benötigen jeweils eine Mehrzahl von Montageelementen und der Bedienungskomfort der entsprechenden Verriegelungen ist verbesserungsfähig.

Die Erfindung befaßt sich daher mit dem Problem, ein verriegelbares Flügelsystem zu schaffen, das bequemer bedienbar ist und insbesondere bequemer geöffnet werden kann.

Dieses Problem wird durch ein Flügelsystem mit den Merkmalen des Anspruchs 1 gelöst.

Die erfindungsgemäße Verbindung beider Riegel durch ein gemeinsames flexibles Betätigungselement, das bei Ausübung einer Zugkraft von dem Flächenelement weg in Richtung der Öffnungsbewegung des Flügels die Riegel in eine den Flügel freigebende Position zurückzieht, ermöglicht ein Öffnen des Flügelsystems mit einer Hand, die über das Betätigungselement gleichzeitig die Verriegelung löst und die Schwenk- oder Schiebebewegung des Flügels einleitet. Die Riegel des Flügels befinden sich in Verlängerung des Flächenelementes und sind in einer Einfassung des Flächenelementes verschieblich geführt. Dadurch wird neben einer ästhetisch ansprechenden Optik eine stabile Festlegung des Flügels erreicht.

Das Betätigungselement ist flexibel ausgestaltet, da so eine Betätigung durch Zug an jedem beliebigen Bereich des Betätigungselementes möglich ist, ohne daß eine bestimmte Griffhöhe oder dergleichen zwingend vorgesehen werden muß. Damit ist für Personen verschiedener Körpergröße ein Greifen des Betätigungselementes in der jeweils ihr bequemen Höhe und Position möglich. Ein flexibles Betätigungselement läßt sich am einfachsten und kostengünstigsten durch ein Seil verwirklichen, das wegen seiner Stabilität und weittestgehenden Verschleißfreiheit bevorzugt ein Stahlseil sein kann.

Weitere Vorteile und Einzelheiten ergeben sich aus den Unteransprüchen und einem in den Zeichnungen dargestellten Ausführungsbeispiel der Erfindung, das im folgenden erläutert wird; es zeigen:
- Fig. 1: eine perspektivische Darstellung eines erfindungsgemäßen Drehflügelsystems mit Anordnung der Riegel in Sperrposition,
- Fig. 2: den Gegenstand aus Fig. 1 in entriegelter Position,
- Fig. 3: den Gegenstand aus Fig. 2 mit leicht aufgeschwenktem Drehflügel,
- Fig. 4: den Gegenstand aus Fig. 1 mit vollständig aufgeschwenktem Drehflügel,
- Fig. 5: eine Vergrößerung des Ausschnitts V in Fig. 1,
- Fig. 6: eine Vergrößerung des Ausschnitts VI in Fig. 2,
- Fig. 7: einen Schnitt in Richtung VII - VII durch den Gegenstand in Fig. 1 und
- Fig. 8: einen Schnitt in Richtung VIII - VIII durch den Gegenstand in Fig. 2.

Das in den Fig. 1 bis 4 dargestellte Drehflügelsystem besteht aus einem Drehflügel 1, der um eine nicht dargestellte Drehachse verschwenkbar in einem Systemrahmen gelagert ist. Bei der abgebildeten Ausführungsform handelt es sich um ein Schiebedrehflügelsystem, das neben dem gezeigten Drehflügel 1 weitere nicht dargestellte Schiebedrehflügel aufweist, die links des Drehflügels 1 angeordnet sind. Zur verschieblichen Lagerung der Schiebedrehflügel ist der Systemrahmen daher als sich oben- und untenseitig des Drehflügels 1 und der Schiebedrehflügel erstreckende Profilschiene 2 ausgebildet.

Der Drehflügel 1 weist ein bei der dargestellten Ausführungsform durch eine Glasscheibe gebildetes Flächenelement 3 auf, das an seiner Ober- und Unterseite in einer Einfassung 4 gehalten ist. In der Einfassung 4 befinden sich zwei in den Fig. 5 bis 8 näher dargestellte Riegel 5, die durch ein zwischen ihnen senkrecht entlang des Flächenelements 3 gespanntes Betätigungsseil 6 verbunden sind. Wird das Betätigungsseil 6 in Richtung des Pfeils 7 (Fig. 2 und 3) von dem Flächenelement 3 weggezogen, so bewegen sich die Riegel 5 auf das Flächenelement 3 zu und geben den Drehflügel 1 zu einer Öffnungs- und Verschwenkbewegung frei. Da das Betätigungsseil 6 und die Riegel 5 bei der dargestellten Ausführungsform Teil des Drehflügels 1 sind, wird damit außerdem gleichzeitig eine Aufschwenkbewegung des Drehflügels 1 eingeleitet, wie es Fig. 3 zeigt.

Im Gegensatz zu vorbekannten Systemen, bei denen die Riegel üblicherweise seitlich auf die Einfassung aufgesetzt sind, sind bei der Erfindung die Riegel 5 in Verlängerung des Flächenelementes 3 oberhalb und unterhalb angeordnet und verschieblich in der Einfassung 4 geführt, wie es insbesondere die Fig. 5 bis 8 zeigen. Diese Anordnung der Riegel 5 bietet den Riegeln sowohl guten Schutz gegen Witterungseinflüsse, Verschmutzungen etc., und sie ist auch optisch sehr ansprechend, da die Riegel 5 bei verschlossenem Drehflügelsystem nicht sichtbar sind. Bei Schiebedrehflügelsystemen wie dem Abgebildeten kann dabei die einseitig offene Profilschiene 2 gleichzeitig als Ausnehmung dienen, in die die Riegel 5 in der Sperrposition eingreifen, so daß keine weiteren optisch störenden Elemente wie Ösen, Haken oder Spangen außen an dem Systemrahmen angebracht werden müssen.

Die obere und untere Einfassung 4 weist bevorzugt zumindest einseitig ein Abdeckprofil 8 auf, das zur Vereinfachung der Montage der innenliegenden Teile erst abschließend aufgesetzt oder z.B. eingerastet werden kann. Das Abdeckprofil 8 hat je eine Öffnung 9 durch die hindurch sich das Betätigungsseil 6 erstreckt. Die so verdeckte Anordnung der Riegel 5 verleiht dem Drehflügelsystem zudem eine ansprechende Optik, da von der gesamten Riegelanordnung nur das Betätigungselement sichtbar ist. Ist dieses vorzugsweise ein filigranes Stahl- oder Kunststoffseil, so tritt es optisch fast völlig zurück und stört insbesondere bei Systemen mit Flächenelementen 3 aus Glas nicht den transparenten Eindruck.

Bei den Fig. 5 und 6 ist das Abdeckprofil durchscheinend nur durch strichpunktierte Linien angedeutet, so daß die Höhenverschieblichkeit des Riegels 5 in der Einfassung 4 erkennbar ist. Das Betätigungsseil 6 ist dabei mit einer endseitigen Verdickung 10 in eine entsprechende Öse 11 am Fuß des Riegels 5 eingehängt. Dies ermöglicht eine leichte Montage der Riegelanordnung auch vor Ort beim Einbau des Drehflügelsystems.

Die Fig. 7 und 8 zeigen detailliert die Anordnung der Riegel 5 und deren Eingriff in die Profilschienen 2. Bei einem flexiblen Betätigungselement wie dem Betätigungsseil 6, das nur Zug- jedoch keine Druckkräfte weiterleiten kann, ist es nötig, die Riegel 5 zur Verriegelung wieder in die Sperrposition zu bringen. Dazu ist jedem Riegel 5 eine Druckfeder 12 zugeordnet, die den Riegel 5 bei Entlastung des Betätigungsseils 6 aus der Einfassung 4 herausdrückt. In der Sperrposition überragt der Riegel 5 die Einfassung 4 daher soweit, daß er in die Öffnung 13 der Profilschiene 2 eingreifen kann. Die Fig. 7 und 8 zeigen außerdem strichpunktiert die Führung des Drehflügels 1 in den Profilschienen 2 durch die Drehachse bildende Führungsrollen 14 und Führungsstifte 15.

Damit bei einem Schließen des Drehflügels 1 nicht erneut das Betätigungsseil 6 gezogen werden muß, sind die Riegel 5 an ihrem aus der Einfassung 4 heraustretenden Ende jeweils mit einer Gleitschräge 16 versehen, die den Riegel selbsttätig in die Einfassung 4 zurückdrückt, wenn beim Schließen des Drehflügels 1 durch Anschlagen der Profilschiene 2 mit ihrer Kante 17 gegen die Gleitschräge 16 Druck auf diese ausgeübt wird.

Bevorzugt werden die Profilschienen 2 und die Einfassung 4 aus Stabilitätsgründen aus metallischen Werkstoffen hergestellt. Um eine bei Bewegungen geräuschvolle und verschleißträchtige Berührung von Metallelementen auf Metallelementen zu vermeiden, sollten die Riegel 5 dann vorzugsweise aus einem Kunststoff oder anderen Werkstoff mit ähnlichen Eigenschaften gefertigt werden.

Der Einsatz der beschriebenen Verriegelung beschränkt sich selbstverständlich nicht auf das spezielle Ausführungsbeispiel. Es können z.B. ebenfalls reine Schiebeflügelsysteme erfindungsgemäß verriegelbar ausgestaltet sein. Auch können beispielsweise Schiebedrehflügelsysteme an jedem Schiebedrehflügel eine derartige Verriegelung aufweisen, wobei die Riegel dann vorzugsweise an der nicht ausschwenkbaren Seite der Schiebedrehflügel angeordnet sind und gleichzeitig als Drehachse dienen können, indem sie in der Sperrposition lediglich ein Verschieben verhindern, eine Verschwenkung des Schiebedrehflügels jedoch zulassen. Schließlich ist noch hervorzuheben, daß der Systemrahmen des erfindungsgemäßen Systems nicht zwingend ein separates Teil sein muß. Er kann auch integraler Bestandteil des das System tragenden Gebäudes sein und z.B. durch das Mauerwerk ausgebildet werden.

Zusammengefaßt zeichnet sich das erfindungsgemäße Flügelsystem durch eine äußerst einfache Betätigbarkeit, ansprechende Optik und geringen Verschleiß aus. Die dabei verwendeten Beschlagteile sind wartungsarm, witterungsbeständig, fehlbedienungssicher und klapperfrei.

## Patentansprüche

1. Verriegelbares Dreh- und/oder Schiebeflügelsystem mit zumindest einem verdreh- und/oder verschiebbaren Flügel (1), der durch ein an seiner Ober- und Unterseite in einer Einfassung (4) des Flügelsystems gehaltenes Flächenelement (3) gebildet wird und der mittels zwei sich gegenüberliegend angebrachter verschiebbarer Riegel (5) an einem Systemrahmen festlegbar ist, **dadurch gekennzeichnet, daß** sich die Riegel (5) in Verlängerung des Flächenelementes (3) befinden, in der Einfassung (4) diese in der Sperrposition teilweise überragend verschieblich geführt sind und durch ein flexibles Betätigungselement dergestalt verbunden sind, daß sich bei Zug an dem Betätigungselement in Öffnungsrichtung (7) des Flügels (1) beide Riegel (5) zugleich von einer Sperrposition in eine den Flügel (1) von dem Systemrahmen entriegelnde, zu einer Schwenk- oder Schiebebewegung freigebende Position bewegen.

2. Flügelsystem nach Anspruch 1, **dadurch gekennzeichnet, daß** das Betätigungselement ein Seil (6) ist.

3. Flügelsystem nach Anspruch 1 oder 2, **dadurch gekennzeichnet,daß** jedem Riegel (5) eine auf diesen wirkende Feder (12) zugeordnet ist, die den Riegel (5) aus der Einfassung (4) herausdrückt.

4. Flügelsystem nach einem der Ansprüche 1 bis 3, **dadurch gekennzeichnet, daß** die Einfassung (4) ein Abdeckprofil (8) beinhaltet, das wenigstens eine Öffnung (9) aufweist, durch die sich das Betätigungselement hindurcherstreckt.

5. Flügelsystem nach einem der Ansprüche 1 bis 4, wobei der Systemrahmen durch eine Profilschiene (2) gebildet wird, **dadurch gekennzeichnet, daß** die Riegel (5) in der Sperrposition in die Profilschiene (2) eingreifen.

6. Flügelsystem nach Anspruch 5, **dadurch gekennzeichnet, daß** die Profilschiene (2) aus einem metallischen Werkstoff und die Riegel (5) aus einem Kunststoff bestehen.

7. Flügelsystem nach einem der Ansprüche 1 bis 6, **dadurch gekennzeichnet, daß** die Riegel (5) eine Gleitschräge (16) aufweisen, die eine Bewegung der Riegel (5) zueinander bei einer Bewegung des Flügels (1) von der geöffneten Position in die geschlossene Position verursacht, wenn auf die Gleitschräge (16) Druck ausgeübt wird.

## Claims

1. Lockable rotary and/or sliding sash system having at least one rotatable and/or displaceable sash (1) which is formed by a planar member (3) which is held at its top and bottom ends in an edging member (4) of the sash system and which can be fastened to a system frame by means of two displaceable bolts (5) mounted opposite one another, **characterised in that** the bolts (5) are situated on extensions of the planar member (3), are guided to be displaceable in the edging member (4) so as to partly project therefrom in the locking position, and are connected by a flexible actuating element in such a way that, if traction is exerted on the actuating element in the opening direction (7) of the sash (1), the two bolts (5) move simultaneously from a locking position to a position whim unlocks the sash (1) from the system frame and releases it for a pivoting or sliding movement.

2. Sash system according to claim 1, **characterised in that** the actuating element is a cable (6).

3. Sash system according to claim 1 or 2, **characterised in that** each bolt (5) has associated with it a spring (12) which acts on the bolt (5) and presses it out of the edging member (4).

4. Sash system according to one of claims 1 to 3, **characterised in that** the edging member (4) incudes a covering profile (8) which has at least one opening (9) through which the actuating element extends.

5. Sash system according to one of claims 7 to 4 in which the system frame is formed by a profiled rail (2), **characterised in that** the bolts (5) engage in the profited rail (2) in the locking position.

6. Sash system according to claim 5, **characterised in that** the profiled rail (2) is composed of a metallic material and the bolts (5) of a plastics material.

7. Sash system according to one of claims 1 to 6, **characterised in that** the bolts (5) have an incline for sliding (16) which, when there is a movement of the sash (1) from the open position to the closed position, produces a movement of the bolts (5) towards one another if pressure is exerted on the incline for sliding (16).

## Revendications

1. Système verrouillable de vantaux pivotants et/ou coulissants, qui présente au moins un vantail pivotant et/ou coulissant (1) formé d'un élément plat (3) maintenu sur son côté supérieur et sur son côté inférieur dans un encadrement (4) du système de vantail et qui peut être fixé sur un encadrement du système au moyen de deux verrous coulissants (5) montés l'un en face de l'autre, **caractérisé en ce que** les verrous (5) se trouvent dans le prolongement de l'élément plat (3), sont guidés à déplacement dans l'encadrement (4) de façon à déborder partiellement de celui-ci en position de verrouillage et sont reliés par un élément d'actionnement flexible tel que, par une traction sur l'élément d'actionnement dans la direction d'ouverture (7) du vantail (1), les deux verrous (5) sont déplacés simultanément par pivotement ou coulissement depuis une position verrouillée jusque dans une position déverrouillée qui déverrouille le vantail (1) de l'encadrement du système.

2. Système de vantail selon la revendication 1, **caractérisé en ce que** l'élément d'actionnement est une corde (6).

3. Système de vantail selon la revendication 1 ou 2, **caractérisé en ce qu'**à chaque verrou (5) est associé un ressort (12) qui agit sur celui-ci et pousse le verrou (5) hors de l'encadrement (4).

4. Système de vantail selon l'une quelconque des revendications 1 à 3, **caractérisé en ce que** l'encadrement (4) comprend un profilé de recouvrement (8) qui présente au moins une ouverture (9) traversée par l'élément d'actionnement.

5. Système de vantail selon l'une quelconque des revendications 1 à 4, dans lequel l'encadrement du système est formé d'un rail profilé (2), **caractérisé en ce qu'**en position de verrouillage, les verrous (5) s'engagent dans le rail profilé (2).

6. Système de vantail selon la revendication 5, **caractérisé en ce que** le rail profilé (2) est en métal et les verrous (5) sont en matériau synthétique.

7. Système de vantail selon l'une quelconque des revendications 1 à 6, **caractérisé en ce que** les verrous (5) présentent un biseau de glissement (16) qui, quand une pression est exercée sur le biseau de glissement (16), rapproche les verrous (5) l'un de l'autre lors du déplacement du vantail (1) depuis la position ouverte jusque dans la position fermée.
